# EUROPÄISCHE PATENTSCHRIFT

(11) **EP 0 795 086 B1**
(45) Veröffentlichungstag und Bekanntmachung des Hinweises auf die Patenterteilung: **27.05.1998**
(21) Anmeldenummer: 95936531.3
(22) Anmeldetag: 21.10.1995
(51) Int. Cl.: F04C 15/04, F04C 2/344

(54) **FLÜGELZELLENPUMPE**
VANE PUMP
POMPE A PALETTES

(30) Priorität: 29.10.1994 DE 4438696
(43) Veröffentlichungstag der Anmeldung: 17.09.1997
(73) Patentinhaber: ZF FRIEDRICHSHAFEN Aktiengesellschaft, 88038 Friedrichshafen (DE)
(72) Erfinder: MERZ, Johann, D-73527 Schwäbisch Gmünd (DE)
(74) Vertreter: Raue, Reimund
(86) Internationale Anmeldenummer: EP9504129
(87) Internationale Veröffentlichungsnummer: WO9613665

(56) Entgegenhaltungen:
- US-A- 5 098 259
- US-A- 5 112 199

## Beschreibung

Die Erfindung betrifft eine Flügelzellenpumpe mit einem in einem Gehäuse gelagerten Kurvenring und einem durch eine Antriebswelle antreibbaren Rotor mit radialen Schlitzen. In die radialen Schlitze sind Arbeitsschieber eingesetzt, die im Kurvenring dichtend entlanggleiten. Zwischen dem Kurvenring, dem Rotor und den Arbeitsschiebern sind Arbeitskammern gebildet, die durch Steuerplatten in axialer Richtung begrenzt sind. Im Gehäuse ist ein einerseits vom Förderdruck und andererseits vom Auslaßdruck plus einer Federkraft beaufschlagtes Stromregelventil eingebaut, das eine Verbindung von einer Druckkammer zu einem mit der Saugseite verbundenen Abspritzkanal herstellen kann. Außerdem ist ein Saugkanal in zwei zu Saugzonen geführte, symmetrisch angeordnete, gebogene Saugarme aufgeteilt, die in der Stirnwand eines Gehäuses liegen.

Eine derartige Flügelzellenpumpe ist beispielsweise aus der US-PS 5 112 199 bekannt. Diese Pumpe hat zwei vom Stromregelventil abgehende und mit den beiden Saugzonen verbundene Abspritzkanäle. Die Saugzonen stehen außerdem noch über zwei Nuten mit einer unterhalb des Stromregelventils liegenden Einlaßbohrung in Verbindung. Ein derartiges System mit zwei Abspritzkanälen ist verhältnismäßig teuer. Außerdem können diese Kanäle beim Abspritzen des Öls durch Toleranzen unterschiedlich wirksam werden. Dies bedeutet, daß sich eine der beiden Saugzonen nur verzögert auflädt. Durch die unterschiedliche Befüllung der Saugzonen können Geräusche entstehen.

Der Erfindung liegt deshalb die Aufgabe zugrunde, die Pumpe in ihrem Abspritz- und Saugbereich so zu verbessern, daß sich auch bei hohen Pumpendrehzahlen ein günstiges Geräuschverhalten bei geringen Herstellungskosten ergibt.

Diese Aufgabe ist durch die im Anspruch 1 gekennzeichnete Flügelzellenpumpe dadurch gelöst, daß der Saugkanal in einen mittig zum Stromregelventil liegenden Verteilerabschnitt mündet, von dem die gebogenen Saugarme ausgehen, wobei der Verteilerabschnitt und die gebogenen Saugarme so angeordnet sind, daß die Antriebswelle oder deren Gleitlagerbuchse als Stromteiler wirkt. Der Abspritzkanal des Stromregelventils mündet dabei mittig in den Verteilerabschnitt.

Nach dem Hauptmerkmal bildet die Antriebswelle mit ihrer Kontur im Verlauf des Verteilerabschnitts und auf einer Teillänge der Saugarme die innere Kanalwandung. Das am Stromregelventil über den Abspritzkanal in den Verteilerabschnitt abgeregelte Öl trifft auf die Antriebswelle und strömt beidseitig der Welle ohne große Widerstände über die gebogenen Saugarme in die Saugzonen ab. Da nur ein Abspritzkanal im Zentrum des Verteilerabschnitts liegt, läßt sich das Öl gleichmäßig auf die Saugzonen verteilen. Die Antriebswelle als Stromteiler hat noch einen weiteren Vorteil: Da das am Stromregelventil mit hoher Geschwindigkeit abgeregelte Öl auf die Antriebswelle aus hartem Stahl auftrifft, kann an dieser Stelle keine Kavitation bzw. Abrasion auftreten. Bei einer Ausführung der Kanalwandungen aus Druckguß, aus welchem in der Regel das gesamte Gehäuse besteht, wäre ein derartiger Verschleiß im empfindlichen Verteilerbereich nicht auszuschließen.

Zweckmäßige und vorteilhafte Ausgestaltungen der Erfindung sind in den Unteransprüchen angegeben. Die Erfindung ist jedoch nicht auf die Merkmalskombinationen der Ansprüche beschränkt. Für den Fachmann ergeben sich weitere sinnvolle Kombinationsmöglichkeiten von Ansprüchen und einzelnen Anspruchsmerkmalen aus der Aufgabenstellung.

In einer Ausführungsform nach Anspruch 2 ist eine Gleitlagerbuchse der Antriebswelle als Stromteiler ausgeführt, wobei sich die Gleitlagerbuchse etwa bis zu der inneren Steuerplatte erstreckt. Da die Gleitlagerbuchse als Zweistofflager ausgeführt ist, trifft der Abregelstrahl der Abspritzbohrung wiederum auf den harten Stahlaußenmantel der Buchse.

Nach Anspruch 3 kann die Bohrung des Stromregelventils von einem Druckraum ausgehend um etwa 15° zur Antriebswelle hin geneigt sein. Diese Maßnahme ergibt einen günstigen Abspritzwinkel und damit einen besseren Wirkungsgrad (Aufladung) des abgeregelten Öls.

Nach Anspruch 4 fließt das Lecköl aus dem Bereich des Rotors über die Saugarme unmittelbar den Saugzonen zu. Durch diese Maßnahme läßt sich eine Schmiernut zur Rückführung des Öls im Gleitlager der Antriebswelle einsparen.

Nachfolgend ist die Erfindung anhand der Zeichnung an mehreren Ausführungsbeispielen näher erläutert.

Es zeigen:
- Fig. 1: einen Längsschnitt durch eine erfindungsgemäße Flügelzellenpumpe;
- Fig. 2: eine Draufsicht nach der Linie II-II in Fig. 1;
- Fig. 3: einen Teil-Längsschnitt durch eine Ausführungsform mit einer in einer Gleitlagerbuchse gelagerten Antriebswelle;
- Fig. 4: den Querschnitt nach der Linie IV-IV in Fig. 3 und
- Fig. 5: einen Teil-Längsschnitt durch eine weitere Ausführungsform mit einem quer angeordneten Stromregelventil.

Die Flügelzellenpume dient zum Fördern von Drucköl aus einem nicht dargestellten Behälter zu einem nicht dargestellten Verbraucher, beispielsweise einer Hilfskraftlenkung.

In Fig. 1 und 2 ist in einem ölgefüllten Druckraum 1 eines Gehäuses 2 ein Rotorensatz 3 eingesetzt. Der Rotorensatz 3 besteht aus einem Kurvenring 4 und einem Rotor 5. Der Rotor 5 ist im Inneren des Kurvenringes 4 angeordnet und weist radial gerichtete Schlitze auf, in denen Flügel 6 verschiebbar sind. Zwischen dem Kurvenring, dem Rotor 5 und den Flügeln 6 sind Arbeitskammern gebildet, die von Steuerflächen benachbarter Steuerplatten 7 und 8 in axialer Richtung begrenzt sind. Die Pumpe entspricht einer doppelhubigen Ausführung.

Das Gehäuse 2 ist aus einem Lagergehäuse 10 und einem topfförmigen Gehäusedeckel 11 zusammengesetzt. Der Rotor 5 sitzt drehfest auf einer Antriebswelle 12, die sich in dem Lagergehäuse 10 abstützt. Die Lagerstelle in dem Lagergehäuse 10 ist die einzige Lagerung der Antriebswelle 12. Dies bedeutet, daß die Antriebswelle 12 in dem Gehäusedekkel 11 in radialer Richtung nicht gelagert ist. Die Antriebswelle stützt sich vielmehr an dem Gehäusedeckel 11 in axialer Richtung ab.

Neben einem nicht sichtbaren Sauganschluß für den Anschluß des Behälters sowie einem gleichfalls nicht sichtbaren Druckanschluß für den Verbraucher ist in dem Lagergehäuse 10 ein Stromregelventil 13 für die Regelung des zu dem Druckanschluß geführten Drucköls vorgesehen. Die Ausbildung des Stromregelventils 13 und eines außerdem noch vorhandenen, nicht sichtbaren Druckbegrenzungsventils ist allgemein bekannt, beispielsweise aus der US-PS 5 098 259 und wird daher nicht näher beschrieben. Ebenso sind die Druckkanäle, die die Arbeitskammern mit dem Stromregelventil 13 und dem Druckbegrenzungsventil verbinden, in dem Lagergehäuse 10 angeordnet. Auch diese Kanäle sind allgemein bekannt und werden deshalb nicht näher beschrieben.

Die Steuerplatte 7 hat eine Drossel 14 und einen Durchbruch 14A. Die Drossel und der Durchbruch stehen mit den zwischen dem Rotor 5, dem Kurvenring 4 und den Flügeln 6 gebildeten druckführenden Arbeitskammern in Verbindung. Im Druckraum 1 herrscht dabei der Förderdruck. Der Förderdruck wird über die Drossel 14 und einen Auslaßkanal 19 dem Verbraucher zugeführt. An den Durchbruch 14A schließt axial eine Kolbenbohrung 15 des Stromregelventils 13 an. Die Kolbenbohrung 15 enthält einen Regelkolben 17, auf den eine in einen Federraum 15A eingesetzte Feder 16 drückt. Die Kolbenbohrung 15 steht über eine Bohrung mit dem Auslaßkanal 19 in Verbindung. Wie am besten die Draufsicht nach Fig. 2 erkennen läßt, steht ein Saugkanal 18 über einen Verteilerabschnitt 20 und zwei gebogene Saugarme 21 und 22 mit Saugzonen 23 bzw. 24 in Verbindung. Es ist für die Strömung günstig, den an den Behälter angeschlossenen Saugkanal 18 im Zentrum des Verteilerabschnitts 20 einmünden zu lassen. Die Saugzonen 23 und 24 bilden in bekannter Weise die Einlässe in die zwischen den Flügeln 6 liegenden Arbeitskammern der Pumpe. Nach der Erfindung liegt der Verteilerabschnitt 20 mittig unterhalb des Stromregelventils 13. Der Verteilerabschnitt 20 und die Saugarme 23 und 24 sind so angeordnet, daß die Antriebswelle 12 als Stromteiler wirkt. Die Antriebswelle bildet somit einen Teil der innenliegenden Kanalwandung. Zur Erfindung gehört außerdem noch ein mittig in den Verteilerabschnitt 20 einmündender Abspritzkanal 25 des Stromregelventils 13. Über den Abspritzkanal 25 regelt der Regelkolben 17 des Stromregelventils 13 den bei höheren Drehzahlen geförderten Überschußstrom in die Saugzonen 23, 24 ab. Da die Antriebswelle 12 die innere Kanalwandung des Verteilerabschnitts 20 und der Saugarme 21, 22 bildet, erhält man eine strömungsgünstige Kanalführung mit guter Aufladewirkung und mit einer gleichmäßigen Aufteilung des gesamten Ansaugstromes. Der über den Abspritzkanal 25 in den Verteilerabschnitt 20 einschießende Strahl reißt dabei das über den Saugkanal 18 herangeführte Öl mit, wodurch sich die Aufladung zusätzlich verbessert. Hierbei ist es vorteilhaft, wenn der Abspritzkanal 25 zum Verteilerabschnitt 20 hin geneigt ist (Fig. 1), damit der mit hoher Geschwindigkeit in den Abspritzkanal 25 eintretende Strahl nicht auf die Kanalwandung, sondern auf die aus hartem Material gefertigte Antriebswelle 12 auftrifft. Dadurch läßt sich Kavitation und Abrasion im Abspritzkanal 25 vermeiden. Das Lecköl aus dem Bereich des Rotors 5 läßt sich zweckmäßig über die Saugarme 21, 22 unmittelbar in die Saugzonen 23, 24 zurückführen.

In den Fig. 3 und 4 stützt sich die Antriebswelle 12 in einer Gleitlagerbuchse 26 ab. Die als Stromteiler wirkende Buchse 26 ist als Zweistofflager ausgeführt, d. h., der Außenmantel besteht z. B. aus Stahl, während die Innenfläche aus Buntmetall gefertigt ist. Hier ergeben sich dieselben Vorteile wie bereits in Verbindung mit Fig. 1 erwähnt. Läßt man zwischen der Stirnplatte 7 und der Gleitlagerbuchse 26 einen kleinen Spalt "S" frei, so kann durch diesen Spalt das Lecköl wiederum aus dem Bereich des Rotors 5 den Saugarmen 21, 22 und damit den Saugzonen 23, 24 zufließen.

In Fig. 5 ist eine weitere Variante dargestellt, in welcher die Kolbenbohrung 15 des Stromregelventils 13 von dem Druckraum 1 ausgehend um etwa 15° zur Antriebswelle 12 hin geneigt ist. Diese Maßnahme hat den Vorteil, daß der Abspritzkanal beim Öffnen durch den Regelkolben 17 in einem weiten Bereich parallel oder nahezu parallel zum Abspritzkanal 25 gerichtet ist und der Ölstrahl auf die kavitationsresistente Antriebswelle 12 trifft.

Das Stromregelventil 13 arbeitet wie folgt:
Mit steigender Drehzahl nimmt der Differenzdruck wegen der Drossel 14 auf die dem Durchbruch 14A zugewandte Stirnfläche des Regelkolbens 22 zu. Der Regelkolben 22 wirkt als Druckwaage und verschiebt sich gegen die Kraft einer Feder 23 und gegen die Kraft des hinter dem Regelkolben herrschenden Auslaßdruckes nach links. Dabei öffnet die Stirnfläche des Regelkolbens 22 den Abspritzkanal 25. Ein Teilstrom gelangt somit in bekannter Weise wieder auf die Zulaufseite der Pumpe. Man erhält somit eine waagerechte oder fallende Nutzstromkennlinie.

### Bezugszeichen

- 1: Druckraum
- 2: Gehäuse
- 3: Rotorsatz
- 4: Kurvenring
- 5: Rotor
- 6: Flügel
- 7: Steuerplatte
- 8: Steuerplatte
- 9: Saugkanal
- 10: Lagergehäuse
- 11: Gehäusedeckel
- 12: Antriebswelle
- 13: Stromregelventil
- 14: Durchbruch
- 14A: Durchbruch
- 15: Kolbenbohrung
- 15A: Federraum
- 16: Feder
- 17: Regelkolben
- 18: Saugkanal
- 19: Auslaßkanal
- 20: Verteilerabschnitt
- 21: Saugarm
- 22: Saugarm
- 23: Saugzone
- 24: Saugzone
- 25: Abspritzkanal
- 26: Gleitlagerbuchse
- 27: Bohrung

- "S": Spalt

## Patentansprüche

1. Flügelzellenpumpe mit folgenden Merkmalen:
- in einem Gehäuse (2) ist ein Kurvenring (4) gelagert;
- ein durch eine Antriebswelle (12) antreibbarer Rotor (5) hat radiale Schlitze, in welche an den Kurvenring (4) dichtend entlanggleitende Arbeitsschieber (6) eingesetzt sind;
- zwischen dem Kurvenring (4), dem Rotor (5) und den Arbeitsschiebern (6) sind Arbeitskammern gebildet, die durch Steuerplatten (7,8) in a ialer Richtung begrenzt sind;
- im Gehäuse ist ein einerseits vom Förderdruck und andererseits vom Auslaßdruck plus einer Federkraft beaufschlagtes Stromregelventil (13) eingebaut, das eine Verbindung von einer Druckkammer (1) zu einem Abspritzkanal (25) herstellen kann;
- ein Saugkanal (18) ist in zwei zu Saugzonen (23, 24) geführte, symmetrisch angeordnete, gebogene Saugarme (21, 22) aufgeteilt, die in einer Stirnwand des Gehäuses liegen,
**gekennzeichnet** durch folgende Merkmale:
- der Saugkanal (18) mündet in einen mittig zum Stromregelventil (13) liegenden Verteilerabschnitt (20), von dem die gebogenen Saugarme (21, 22) ausgehen;
- der Verteilerabschnitt (20) und die gebogenen Saugarme (21, 22) sind so angeordnet, daß die Antriebswelle (12) als Stromteiler wirkt und
- der Abspritzkanal (25) des Stromregelventils (13) mündet mittig in den Verteilerabschnitt (20).

2. Flügelzellenpumpe nach Anspruch 1, dadurch **gekennzeichnet**, daß eine Gleitlagerbuchse (26) der Antriebswelle (12) als Stromteiler ausgeführt ist und die Gleitlagerbuchse (26) sich bis in die Nähe der inneren Steuerplatte (7) erstreckt (Fig. 3).

3. Flügelzellenpumpe nach Anspruch 1, dadurch **gekennzeichnet**, daß die einen Regelkolben (17) enthaltende Bohrung (15) des Stromregelventils (13) von einem Druckraum (1) ausgehend um etwa 15° zur Antriebswelle hin geneigt ist (Fig. 5).

4. Flügelzellenpumpe nach Anspruch 1, dadurch **gekennzeichnet**, daß das Lecköl aus dem Bereich des Rotors (5) über die Saugarme (21, 22) unmittelbar den Saugzonen (23, 24) zufließt.

## Claims

1. Vane pump having the following features:
- a cam ring (4) is supported in a housing (2);
- a rotor (5) drivable by a drive shaft (12) has radial slots, into which are inserted working slides (6) which slide sealingly along the cam ring (4);
- formed between the cam ring (4), the rotor (5) and the working slides (6) are working chambers which are delimited in an axial direction by control plates (7, 8);
- installed in the housing is a flow control valve (13), which is acted upon on the one hand by the delivery pressure and on the other hand by the discharge pressure plus a spring force and which may establish a connection from a pressure chamber (1) to a spray channel (25);
- a suction channel (18) is divided into symmetrically arranged, curved suction arms (21, 22), which lead to suction zones (23, 24) and are situated in an end wall of the housing,
characterized by the following features:
- the suction channel (18) opens into a distributor portion (20), which is situated centrally relative to the flow control valve (13) and from which the curved suction arms (21, 22) emanate;
- the distributor portion (20) and the curved suction arms (21, 22) are disposed in such a way that the drive shaft (12) acts as a flow divider and
- the spray channel (25) of the flow control valve (13) opens centrally into the distributor portion (20).

2. Vane pump according to claim 1, characterized in that a plain bearing bush (26) of the drive shaft (12) takes the form of a flow divider and the plain bearing bush (26) extends as far as into the vicinity of the inner control plate (7) (Fig. 3).

3. Vane pump according to claim 1, characterized in that the bore (15) of the flow control valve (13), which bore contains a control plunger (17), emanates from a pressure chamber (1) and is inclined at an angle of around 15° towards the drive shaft (Fig. 5).

4. Vane pump according to claim 1, characterized in that the leakage oil flows from the region of the rotor (5) through the suction arms (21, 22) directly to the suction zones (23, 24).

## Revendications

1. Pompe cellulaire à ailettes ayant les caractéristiques suivantes :
- dans un boîtier (2) est montée une came annulaire (4);
- un rotor (5) pouvant être commandé par un arbre moteur (12) comporte des fentes radiales dans lesquelles sont insérés des coulisseaux (6) glissant de manière étanche le long de la came annulaire (4);
- entre la came annulaire (4), le rotor (5) et les coulisseaux (6) sont formées des chambres de travail délimitées dans le sens axial par des plaques de guidage (7, 8);
- dans le boîtier est montée une vanne de régulation du flux (13) sollicitée d'une part par la pression du refoulement et d'autre part par la pression de sortie, et en plus par un effet de ressort, la vanne pouvant établir une liaison entre une chambre de compression (1) et un canal d'injection (25);
- un canal d'aspiration (18) est divisé en deux bras d'aspiration courbés (21, 22) disposés symétriquement et conduisant dans deux zones d'aspiration (23, 24), ces deux bras se trouvant dans une paroi frontale du boîtier,
**caractérisée** par les particularités suivantes :
- le canal d'aspiration (18) débouche dans une section de distribution (20) située de façon centrée par rapport à la vanne de régulation du flux (13), et d'où partent les bras d'aspiration courbés (21, 22);
- la section de distribution (20) et les bras d'aspiration courbés (21, 22) sont disposés de telle façon que l'arbre menant (12) agit comme diviseur de débit et
- le canal d'injection (25) de la vanne de régulation du flux (13) débouche au centre dans la section de distribution (20).

2. Pompe cellulaire à ailettes selon la revendication 1, **caractérisée** en ce qu'un coussinet lisse (26) de l'arbre menant (12) est réalisé comme diviseur de débit et que le coussinet lisse (26) s'étend jusqu'à proximité de la plaque de guidage interne (7) (Fig. 3).

3. Pompe cellulaire à ailettes selon la revendication 1, **caractérisée** en ce que l'alésage (15) comportant un piston régulateur (17) de la vanne de régulation du flux (13) est incliné d'environ 15° à partir d'une chambre de pression (1) vers l'arbre menant (Fig. 5).

4. Pompe cellulaire à ailettes selon la revendication 1, **caractérisée** en ce que l'huile de fuite provenant de la zone du rotor (5) arrive directement par les bras d'aspiration (21, 22) dans les zones d'aspiration (23, 24).
